# EUROPÄISCHE PATENTSCHRIFT

(11) **EP 0 385 129 B1**
(45) Veröffentlichungstag und Bekanntmachung des Hinweises auf die Patenterteilung: **05.05.1993**
(21) Anmeldenummer: 90102159.2
(22) Anmeldetag: 03.02.1990
(51) Int. Cl.: F42B 10/48

(54) **Kurzbahngeschoss mit Mitteln zum Verkürzen der Flugbahn des Geschosses**
Short-trajectory projectile having means for reducing the range
Projectile à trajectoire courte comportant des moyens pour réduire la portée

(30) Priorität: 03.03.1989 CH 796/89
(43) Veröffentlichungstag der Anmeldung: 05.09.1990
(73) Patentinhaber: Werkzeugmaschinenfabrik Oerlikon-Bührle AG, 8050 Zürich (CH)
(72) Erfinder: Meister, Daniel, CH-8302 Kloten (CH)

(56) Entgegenhaltungen:
- EP-A- 0 036 232
- CH-A- 532 240
- DE-A- 3 422 659
- LU-A- 53 203

## Beschreibung

Die Erfindung betrifft ein Kurzbahngeschoss mit Mitteln zum Verkürzen der Flugbahn des Geschosses nach dem Oberbegriff des Patentanspruchs 1.

Bei einem bekannten Kurzbahngeschoss dieser Art, mit einem Geschosskörper und einer beim Geschossflug sich abtrennenden Geschossspitze, besteht ein Teil der Geschossspitze aus einem durch den Luftwiderstand schmelzenden Material (siehe CH-Patent Nr. 532 240 und EP-Patent Nr. 0 036 232).

Bei einem anderen bekannten Kurzbahngeschoss dieser Art, mit Mitteln zum Destabilisieren des Geschosses am Ende der ersten Flugphase, ist am Boden des Geschosses ein Destabilisierungskörper befestigt, der in den strömungsfreien Raum hinter dem Geschoss hineinragt und der die Destabilisierung einleitet, sobald er aus dem sich verkleinernden, strömungsfreien Raum herausragt (siehe CH-Patent Nr. 667 723).

In der DE-A-3 422 659 ist ein Geschoss mit einem Stahlmantel beschrieben, der in seinem Heckbereich eine zylindrische Aussenkontur aufweist und sich konisch nach hinten verjüngt. Auf diesem konisch verjüngten Teil des Stahmantels ist ein Ringkörper vorhanden, der aus einem Werkstoff besteht, der sich unter der Einwirkung der an der zylindrischen Aussenkontur vorbeiströmenden Luft verschleisst. Somit verringert sich der Luftwiderstandswert im Flug und die Flugbahn wird vergrössert.

Ferner ist in der LU-A-53 302 eine Bremsvorrichtung an einer Bombe beschrieben, die im wesentlichen darin besteht, dass die Oberfläche der Bombe auf einer gewissen Länge an ihrem vorderen Ende mit Rillen versehen ist, die erst nach einer bestimmten Flugdauer freigelegt werden.

Die Verwendung von schmelzendem Material hat den Nachteil, dass sich das Geschoss im Sommer bei hohen Temperaturen anders verhält als im Winter bei niedrigen Temperaturen. Auch die Befestigung eines Destabilisierungskörpers ermöglicht keine präzise Flugbahnverkürzung, welche den heutigen Anforderungen entspricht.

Die Aufgabe, welche mit der vorliegenden Erfindung gelöst werden soll, besteht in der Schaffung eines Kurzbahngeschosses, das sich besonders einfach herstellen lässt und eine vorgegebene Flugbahnverkürzung ermöglicht.

Erfindungsgemäss wird diese Aufgabe durch die kennzeichnenden Merkmale des Patentanspruchs 1 gelöst. Vorzugsweise wird als schmelzbares Material Polycarbonat verwendet.

Ausführungsbeispiele des erfindungsgemässen Kurzbahngeschosses sind im folgenden anhand der beigefügten Zeichnung ausführlich beschrieben:

Es zeigt:
Fig.1 einen Schnitt durch ein Kurzbahngeschoss, und
Fig.2 ein Flugbahnkarte.

Gemäss Fig.1 weist das Kurzbahngeschoss 10 einen Geschosskörper 11 auf, der an seinem vorderen Ende mit einer axialen Sackbohrung 12 versehen ist. In diese Sackbohrung 12 ist eine Geschossspitze 13 eingesetzt, die über ein Gewinde 14 in der Sackbohrung 12 gehalten ist. Der Geschosskörper 11 weist an seinem hinteren Ende eine zweite Sackbohrung 15 auf, in welche beispielsweise ein Leuchtsatz eigesetzt werden kann. Der Geschosskörper 11 ist ferner mit einem Drallband 16 versehen. Dieses Kurzbahngeschoss 10 ist im wesentlichen genau gleich wie ein normales Geschoss ausgebildet und unterscheidet sich bloss durch Mittel zum Verkürzen der Flugbahn des Geschosses, während sich das Geschoss bereits auf seiner Flugbahn befindet.

Bei einem solchen Kurzbahngeschoss soll die Abweichung der Flugbahn von der Flugbahn eines Normalgeschosses während der ersten 200 Meter kleiner als 1% sein. Jedoch soll die Flugbahn des Kurzbahngeschosses nicht länger als während 4000 Metern mit der Flugbahn eines Normalgeschosses übereinstimmen.

Es sind folgende Mittel zur Verkürzung der Flugbahn des Geschosses, während sich das Geschoss auf seiner Flugbahn befindet, anwendbar:
a) Eine Geschossspitze 13 aus Stahl oder Aluminium oder der ganze Geschosskörper 11 wird an seiner Oberfläche mit einer Kunststoffschicht 17 ganz oder teilweise überzogen. Bei dieser Kunststoffschicht 17 verändert sich die Oberflächen-Rauhigkeit durch die Luftreibung während des Geschossfluges so stark, dass der Luftwiderstand des Geschosses sich vergrössert und die Flugbahn des Geschosses stark verkürzt wird.
b) Die Oberfläche des Geschosses wird in definierter Weise aufgerauht oder z.B. mit Rillen oder Nuten versehen. Anschliessend wird auf dieses Geschoss eine Kunststoffschicht aufgetragen, bis die aufgerauhte oder mit Rillen versehene Oberfläche wieder ganz glatt ist. Diese Kunststoffschicht ist so ausgebildet, dass sie durch die Luftreibung abgetragen wird und die aufgerauhte oder mit Rillen Versehen Geschossoberfläche den Luftwiderstand des Geschosses bestimmt. Dieser Luftwiderstand ist dann so gross, dass sich die Flugbahn des Geschosses stark verkürzt.

Die Verkürzung der Flugbahn ist in Fig.2 dargestellt. Für jede Elevation a der Waffe sind zwei entsprechende Flugbahnen des Geschosses dargestellt. Diese beiden Flugbahnen stimmen auf der Strecke A -B miteinander überein. Mit C ist die Normalflugbahn eines Geschosses bezeichnet und mit D ist die verkürzte Flugbahn bezeichnet, die sich aus der Veränderung der Geschossoberfläche durch die Luftreibung auf der Flugbahn von A - B ergibt. Wie aus der Fig.2 ersichtlich ist, ist die Länge dieser Strecke A - B von der Elevation a der Waffe abhängig.

## Patentansprüche

1. Kurzbahngeschoss mit Mitteln zum Verkürzen der Flugbahn des Geschosses (10), während sich das Geschoss (10) auf seiner Flugbahn befindet, wobei die Geschossoberfläche mindestens stellenweise aus einem durch die Luftreibung während des Fluges schmelzenden Material besteht, dadurch gekennzeichnet, dass die Geschossoberfläche Aufrauhungen oder Rillen aufweist, welche mit dem schmelzbaren Material abgedeckt und geglättet sind.

2. Kurzbahngeschoss nach Anpsruch 1, dadurch gekennzeichnet, dass als schmelzbares Material Polycarbonat verwendet wird.

## Claims

1. Short-trajectory projectile having means for reducing the range of the projectile (10̸) whilst the projectile (10̸) is in flight, wherein the projectile surface is at least in parts made of a material which melts due to air friction whilst in flight, **characterised in that** the projectile surface comprises roughenings or grooves which are covered and smoothed with meltable material.

2. Short-trajectory projectile according to claim 1, **characterised in that** polycarbonate is used as meltable material.

## Revendications

1. Projectile de courte portée comportant des moyens pour raccourcir la portée du projectile (10) pendant que le projectile (10) se trouve sur sa portée, la surface du projectile étant constitué au moins, par endroits, d'une matière qui fond sous l'effet du frottement de l'air pendant le vol, projectile caractérisé en ce que sa surface comporte des rugosités ou des nervures recouvertes et lissées par la matière susceptible de fondre.

2. Projectile de courte portée selon la revendication 1, caractérisé en ce que la matière susceptible de fondre est un polycarbonate.
